# EUROPÄISCHE PATENTSCHRIFT

(11) **EP 1 460 926 B1**
(45) Veröffentlichungstag und Bekanntmachung des Hinweises auf die Patenterteilung: **18.04.2012**
(21) Anmeldenummer: 02791721.0
(22) Anmeldetag: 26.11.2002
(51) Int. Cl.: A47L 15/42

(54) **VORRICHTUNG UND VERFAHREN ZUM AUFFANGEN VON SCHMUTZWASSER IN GESCHIRRSPÜLMASCHINEN**
DEVICE AND METHOD FOR COLLECTING WASTE WATER IN DISHWASHERS
DISPOSITIF ET PROCEDE POUR RECUEILLIR DES EAUX USEES DANS DES LAVE-VAISSELLE

(30) Priorität: 28.12.2001 DE 10164507
(43) Veröffentlichungstag der Anmeldung: 29.09.2004
(73) Patentinhaber: BSH Bosch und Siemens Hausgeräte GmbH, 81739 München (DE)
(72) Erfinder: GIEFER, Heinz-Werner, 89567 Sontheim (DE); HECHTL, Georg, New Bern, NC 28562 (US); SIPPLE, Horst, 89537 Giengen (DE); NANNT, Hans-Peter, 89547 Gerstetten (DE)
(86) Internationale Anmeldenummer: PCT/EP2002/013316
(87) Internationale Veröffentlichungsnummer: WO 2003/055374

(56) Entgegenhaltungen:
- EP-A- 0 546 922
- EP-A- 0 913 119
- US-A- 4 848 382
- US-A- 5 803 100
- US-B1- 6 182 674

## Beschreibung

Gegenstand der vorliegenden Erfindung ist eine Vorrichtung zum Auffangen von Schmutzwasser in Geschirrspülmaschinen mit einem Pumpentopf und einem in dessen unteren Bereich anschließend angeordneten Wannenbereich, der über einen Zuflussabschnitt mit dem Pumpentopf verbunden ist, sowie ein Verfahren zum Auffangen von Schmutzwasser in einer Geschirrspülmaschine.

Aus der DE 30 33 026 A1 ist eine Geschirrspülmaschine zur Durchführung eines Verfahrens zum Entfernen von Speiseresten bekannt, wobei in dem Bodenbereich eines Pumpentopfes ein Sumpfboden vorgesehen ist, der in seinem unteren Bereich einen Wannenbereich aufweist, der über einen Zuflussabschnitt mit dem Pumpentopf verbunden ist. Durch verschiedene Strukturen auf der Sumpfwand des Sumpfboden soll erreicht werden, dass eine Rotation der darin befindlichen mit Speiseresten durchsetzten Flüssigkeit bewirkt wird, mit der Folge, dass gemäß physikalischer Gesetzmäßigkeiten die festeren Bestandteile, d.h. die in dem Schmutzwasser befindlichen Speisereste zum Rotationspunkt hin bewegt werden. Im Rotationspunkt schließlich befindet sich der Zulaufabschnitt vom Pumpentopf in den Wannenbereich wobei der Wannenbereich mit einer Entleerungspumpe verbunden ist. Um die während der Kreisströmung der Spülflüssigkeit zum Sumpfboden sinkenden Speisereste schneller zu der im Sumpfboden befindlichen Öffnung des Ansaugstutzens der Entleerungspumpe zu fördern, und, um ein Aufwirbeln der dort angesammelten Speisereste zu verhindern, sind am Sumpfboden zur Bodenmitte hin beispielsweise axial, tangential oder spiralförmig gerichtete Führungselemente für die Spülflüssigkeit vorgesehen.

Als nachteilig hat sich bei dieser Vorrichtung erwiesen, dass für die Einleitung der Kreisströmung separate Mittel (beispielsweise Pumpen) vorgesehen werden müssen, sowie das im Pumpentopf befindliche, mit Speiseresten durchsetzte Schmutzwasser zur Reinigung vollständig entleert werden muss.

Die US-A-4,848,382 zeigt eine Geschirrspülmaschine mit einem Bodenbereich, der zwei verschiedene Ablauföffnungen aufweist. Eine davon führt in einen Aufnahmeraum für vom Geschirr abgelöste Partikel, wobei der Aufnahmeraum fast das gesamte Spülprogramm über mit dem das Geschirr aufnehmenden Spülbehälter in Verbindung steht und erst am Schluß in einem Trocknungsprogrammabschnitt diese Verbindung durch ein Ventil geschlossen und statt dessen ein zweites Ventil geöffnet wird, über das der Inhalt des Aufnahmeraums in das Abwassernetz abgepumpt werden soll. Die abgelösten Partikel verbleiben damit während der gesamten Reinigungsphase, in der Spülgut mit Spülflotte beaufschlagt wird, mit im wasserführenden Bereich. Erst bei der nicht mehr mit Flüssigkeit beaufschlagenden Trocknungsphase wird das verbindende Ventil geschlossen.

Aufgabe der vorliegenden Erfindung ist es daher, eine Vorrichtung und ein Verfahren zum Auffangen von Schmutzwasser in Geschirrspülmaschinen der eingangs beschriebenen Art bereitzustellen, die bzw. das ein zuverlässiges Abscheiden von mit Speiseresten durchsetzten Schmutzwasser ermöglicht, um so schließlich den Wasserverbrauch von Geschirrspülmaschinen wesentlich zu reduzieren.

Diese Aufgabe wird erfindungsgemäß durch eine Vorrichtung zum Auffangen von Schmutzwasser in Geschirrspülmaschinen mit den Merkmalen des Anspruchs 1 sowie durch das erfindungsgemäße Verfahren zum Auffangen von Schmutzwasser in einer Geschirrspülmaschine mit den Merkmalen des Anspruchs 5 gelöst. Vorteilhafte Weiterbildungen der vorliegenden Erfindung sind in den Unteransprüchen gekennzeichnet.

Mit der erfindungsgemäßen Vorrichtung zum Auffangen von Schmutzwasser in Geschirrspülmaschinen kann der durchschnittliche Wasserverbrauch während eines Spülvorgangs drastisch reduziert werden, weil lediglich das mit Speiseresten verunreinigte Schmutzwasser zur Laugenpumpe geführt und entsorgt wird, während das nur gering mit Speiseresten verunreinigte Schmutzwasser zur Umwälzpumpe geführt wird und erneut in den Spülkreislauf zurückfließen kann.

Zu Beginn eines Spülprogramms werden die auf Spülgut anhaftenden groben und leicht löslichen Speisereste über Wasserstrahleinwirkungen gelöst und nach unten in den Pumpentopf befördert. Mit der erfindungsgemäßen Vorrichtung zum Auffangen von Schmutzwasser in Geschirrspülmaschinen werden nun die sich im Pumpentopf absinkenden Speisereste durch ein präzises Öffnen und Schließen eines Ventils in einen unterhalb des Pumpentopfes befindlichen Wannenbereichs geführt und dort über eine Laugenpumpe entsorgt. Das im Pumpentopf verbleibende Schmutzwasser weist nunmehr lediglich kleinere schwebende Schmutzpartikel auf, die über die Umwälzpumpe erneut dem Spülvorgang zugeführt werden können.

Bei einer besonders vorteilhaften Ausführungsform der erfindungsgemäßen Vorrichtung zum Auffangen von Schmutzwasser in Geschirrspülmaschinen wird das im Zuflussabschnitt zum Wannenbereich angeordnete Ventil auch während des Umwälzvorganges gezielt angesteuert, um beispielsweise erst verspätet abgelöste Schmutzpartikel am Geschirr oder an den Bestecken, die auf den Boden des Pumpentopfes gesunken sind, in den darunter befindlichen Wannenbereich zu befördern. Zweckmäßigerweise ist im Wannenbereich eine Belüftungsöffnung vorgesehen, die für einen Druckausgleich im Wannenbereich sorgt, da bei geschlossenem Ventil die Umwälz- oder Laugenpumpe rasch einen Unterdruck im Wannenbereich erzeugen würde, der sowohl den Wirkungsgrad der Pumpen als auch die verwendeten Werkstoffe des Wannenkörpers, insbesondere bei Absaugen von größeren Flüssigkeitsvolumen, negativ beeinflussen könnte.

In besonders vorteilhafter Weise ist das Ventil der erfindungsgemäßen Vorrichtung zum Auffangen von Schmutzwasser in Geschirrspülmaschinen über das Spülprogramm steuerbar ausgebildet, so dass beispielsweise bei Betätigung eines Spülprogramms für besonders verschmutzte Geschirrladungen ein Absinken der zahlreichen Speisereste im Pumpentopf abgewartet wird bzw. mehrmals durchgeführt wird, um diese so gesammelten Speisereste durch den schleusenartig aufgebauten Wannenbereich abzusaugen.

Nach dem erfindungsgemäßen Verfahren zum Auffangen von Schmutzwasser in Geschirrspülmaschinen, insbesondere unter Verwendung einer erfindungsgemäßen Vorrichtung zum Auffangen von Schmutzwasser in Geschirrspülmaschinen sammelt sich das Schmutzwasser in einem Pumpentopf, der mit einem unterhalb angeordneten Wannenbereich über ein Ventil in einem Zuflussabschnitt verbunden ist, und wird dieses Ventil nach Bedarf geöffnet oder gesperrt, um zumindest eine Teilmenge des Schmutzwassers in den Wannenbereich fließen zu lassen, und wird zumindest diese so aufgefangene Teilmenge des Schmutzwassers über eine Laugen- oder Umwälzpumpe abgepumpt, wodurch der durchschnittliche Wasserverbrauch während eines Spülvorgangs drastisch reduziert werden kann, weil lediglich das mit Speiseresten verunreinigte Schmutzwasser zur Laugenpumpe geführt und entsorgt wird, während das nur gering mit Speiseresten verunreinigte Schmutzwasser zur Umwälzpumpe geführt wird und erneut in den Spülkreislauf zurückfließen kann.

Mit der vorliegenden Erfindung ist es gelungen, eine Vorrichtung und ein Verfahren zum Auffangen von Schmutzwasser in Geschirrspülmaschinen der eingangs beschriebenen Art bereitzustellen, die bzw. das ein zuverlässiges Abscheiden von mit Speiseresten durchsetzten Schmutzwasser ermöglicht, um so schließlich den Wasserverbrauch von Geschirrspülmaschinen wesentlich zu reduzieren.

Nachfolgend wird eine bevorzugte Ausführungsform der Erfindung anhand einer Zeichnung näher beschrieben. Die einzige Figur zeigt einen schematischen Querschnitt durch einen Pumpentopf und einen darunter befindlichen Wannenbereich an dem eine Umwälz-/Laugenpumpe angeschlossen ist.

Zu Beginn eines Spülprogramms werden die auf dem Spülgut anhaftenden groben und leicht löslichen Speiserest und in dem Fortgang des Spülprogramms natürlich auch die stärker haftenden Speisereste über Wasserstrahleinwirkungen gelöst. Nach dem Lösen der am Spülgut anhaftenden Speisereste sinken diese aufgrund der Schwerkraft nach unten und bilden einen Sumpf 6 im Pumpentopf 1. Abhängig von der Speiserestemenge füllt sich der Zuflussabschnitt 5 im unteren Bereich des Pumpentopfes 1 entsprechend mit Speiseresten. Ab einer gewissen Menge oder abhängig von einem vorbestimmten Zeitintervall wird das Ventil 3 geöffnet und bleibt gemäß einer vorbestimmten Zeit, die im Spülprogramm festgelegt wird, geöffnet, um den Sumpf 6, insbesondere den mit Speiseresten durchsetzten Sumpf 6 vom Pumpentopf 1 in den Wannenbereich 2 zu befördern. Sobald dieser Sumpf 6 vom Pumpentopf 1 in den Wannenbereich 2 durch den Zuflussabschnitt 5 befördert worden ist, schließt das Ventil 3. Der im Wannenbereich 2 befindliche Sumpf 6 wird über die Abpumpfunktion (Laugenpumpenfunktion) der Umwälz-/Laugenpumpe 7 abgepumpt. Nunmehr kann das Ventil 3 erneut geöffnet werden und ein nur geringfügig mit Speiseresten belastetes Schmutzwasser kann durch die Umwälzpumpenfunktion der Umwälz-/Laugenpumpe 7 in das Spülprogramm zurückgeführt werden. Zur Vermeidung von Unterdrucksituationen im Wannenbereich 2 weist dieser eine Belüftung 4 auf, die insbesondere bei Absaugen größerer Volumina von Schmutzwasser im Schmutzbereich 2 dafür Sorge trägt, dass sowohl die Umwälz-/Laugenpumpe 7 als auch das Material des Wannenbereichs 2 nicht unnötig belastet wird. Alternativ können statt einer kombinierten Umwälz-/Laugenpumpe 7 zwei separate Pumpen vorgesehen sein.

Mit der vorliegenden Erfindung ist es gelungen, eine Vorrichtung und ein Verfahren zum Auffangen von Schmutzwasser in Geschirrspülmaschinen der eingangs beschriebenen Art bereitzustellen, die bzw. das ein zuverlässiges Abscheiden von mit Speiseresten durchsetzten Schmutzwasser ermöglicht, um so schließlich den Wasserverbrauch von Geschirrspülmaschinen wesentlich zu reduzieren.

## Patentansprüche

1. Vorrichtung zum Auffangen von Schmutzwasser in Geschirrspülmaschinen mit einem Pumpentopf (1) und einem in dessen unterem Bereich anschließend angeordneten Wannenbereich (2), der über einen Zuflussabschnitt (5) mit dem Pumpentopf (1) verbunden ist, **dadurch gekennzeichnet, dass** der Zufluss des Schmutzwassers vom Pumpentopf (1) in den Wannenbereich (2) durch den Zuflussabschnitt (5) erfolgt und mittels Ventil (3) absperrbar ist, wobei das Ventil (3) nach Lösung und Absinken von dem Spülgut anhaftenden Speiseresten über Wasserstrahleinwirkungen zu einem Sumpf (6) im Pumpentopf (1) geöffnet wird und eine vorbestimmte, im Spülprogramm festgelegte Zeit, geöffnet bleibt, um den Sumpf (6), insbesondere den mit Speiseresten durchsetzten Sumpf (6), vom Pumpentopf (1) in den Wannenbereich (2) zu befördern, und wobei nach Ablauf der Zelt das Ventil (3) geschlossen wird und über eine Abpumpfunktion (Laugenpumpenfunktion) einer Umwälz-iLaugenpumpe (7) abgepumpt und das Ventil (3) nachfolgend erneut geöffnet wird und ein nur geringfügig mit Speiseresten belastetes Schmutzwasser durch die Umwälzpumpenfunktion der Umwälz-/Laugenpumpe (7) in das Spülprogramm zurückgeführt wird.

2. Vorrichtung gemäß Anspruch 1, **dadurch gekennzeichnet, dass** der Wannenbereich (2) eine Belüftungsöffnung (4) zum Druckausgleich aufweist.

3. Vorrichtung gemäß Anspruch 1, **dadurch gekennzeichnet, dass** eine Laugenpumpe und/oder eine Umwälzpumpe (7) an den Wannenbereich (2) angeschlossen ist.

4. Vorrichtung gemäß Anspruch 1 **dadurch gekennzeichnet, dass** das Ventil (3) über das Spülprogramm steuerbar ist.

5. Verfahren zum Auffangen von Schmutzwasser in Geschirrspülmaschinen, insbesondere unter Verwendung einer Vorrichtung zum Auffangen von Schmutzwasser in Geschirrspülmaschinen nach einem der Ansprüche 1 bis 4, **dadurch gekennzeichnet, dass** sich das Schmutzwasser in einem Pumpentopf (1) sammelt, der mit einem unterhalb angeordneten Wannenbereich (2) über ein Ventil (3) in einem Zuflussabschnitt (5) verbunden ist, und dieses Ventil (3) nach Bedarf geöffnet oder gesperrt wird, so dass das Ventil (3) nach Lösung und Absinken von dem Spülgut anhaftenden Speiseresten über Wasserstrahleinwirkungen zu einem Sumpf (6) im Pumpentopf (1) geöffnet wird und eine vorbestimmte, im Spülprogramm festgelegte Zeit, geöffnet bleibt, um den Sumpf (6), insbesondere den mit Speiseresten durchsetzten Sumpf (6), vom Pumpentopf (1) in den Wannenbereich (2) zu befördern, und wobei nach Ablauf der Zeit das Ventil (3) geschlossen wird und über eine Abpumpfunktion (Laugenpumpenfunktion) einer Umwälz-/Laugenpumpe (7) abgepumpt und das Ventil (3) nachfolgend erneut geöffnet wird und ein nur geringfügig mit Speiseresten belastetes Schmutzwasser durch die Umwälzpumpenfunktion der Umwälz-/Laugenpumpe (7) in das Spülprogramm zurückgeführt wird.

## Claims

1. Device for collecting dirty water in dishwashers, comprising a pump pot (1) and a trough region (2), which is arranged in the lower region thereof to adjoin and which is connected with the pump pot (1) by way of an inflow section (5), **characterised in that** the inflow of the dirty water from the pump pot (1) into the trough region (2) takes place through the inflow section (5) and is blockable by means of a valve (3), wherein the valve (3) after detaching and settling of the food residues, which adhere to the articles to be washed, by way of water jet effects is opened relative to a sump (6) in the pump pot (1), and remains open for a time fixed in the rinsing program in order to convey the sump (6), particularly the sump (6) infused with food residues, from the pump pot (1) into the trough region (2), and wherein after expiry of the time the valve (3) is closed and evacuated by way of an evacuating function (solution pumping function) of a circulating/solution pump (7) and the valve (3) is subsequently re-opened and dirty water burdened only slightly with food residues is returned by the circulating pumping function of the circulating/solution pump (7) to the rinsing program.

2. Device according to claim 1, **characterised in that** the trough region (2) has a ventilating opening (4) for pressure equalisation.

3. Device according to claim 1, **characterised in that** a solution pump and/or a circulating pump (7) is or are connected with the trough region (2).

4. Device according to claim 1, **characterised in that** the valve (3) is controllable by way of the rinsing program.

5. Method of collecting dirty water in dishwashers, particularly with use of a device for collecting dirty water in dishwashers according to any one of claims 1 to 4, **characterised in that** the dirty water is collected in a pump pot (1) which is connected with a trough region (2), which is arranged thereunder, by way of a valve (3) in a inflow section (5) and this valve (3) is opened or closed as required, so that the valve (3) after detaching and settling of the food residues, which adhere to the articles to be washed, by way of water jet effects as opened relative to a sump (6) in the pump pot (1), and remains open for a time fixed in the rinsing program in order to convey the sump (6), particularly the sump (6) infused with food residues, from the pump pot (1) into the trough region (2), and wherein after expiry of the time the valve (3) is closed andevacuated by way of an evacuating function (solution pumping function) of a circulating/solution pump (7) and the valve (3) is subsequently re-opened and dirty water burdened only slightly with food residues is returned by the circulating pumping function of the circulating/solution pump (7) to the rinsing program.

## Revendications

1. Dispositif destiné à collecter l'eau usée dans des lave-vaisselle, comprenant un pot de pompe (1) et une partie de cuve (2) disposée de manière adjacente à la partie inférieure du pot de pompe, laquelle partie de cuve est reliée au pot de pompe (1) par l'intermédiaire d'une section d'arrivée (5), **caractérisé en ce que** l'arrivée de l'eau usée du pot de pompe (1) à la partie de cuve (2) est réalisée à travers la section d'arrivée (5) et est blocable au moyen d'une soupape (3), la soupape (3), après le détachement et le dépôt de restes d'aliments adhérant aux produits lavés, étant ouverte par l'intermédiaire d'effets de jets d'eau vers un puisard (6) situé dans le pot de pompe (1) et restant ouverte pendant un temps prédéterminé fixé dans le programme de lavage afin d'acheminer le puisard (6), notamment le puisard (6) chargé de restes d'aliments, du pot de pompe (1) à la partie de cuve (2), et la soupape (3) étant fermée après expiration du temps et une vidange ayant lieu par l'intermédiaire d'une fonction de vidange (fonction de vidange de liquide de lavage) d'une pompe de circulation/de liquide de lavage (7) et la soupape (3) étant ensuite de nouveau ouverte et une eau usée seulement minimalement chargée de restes d'aliments étant ramenée en retour dans le programme de lavage par la fonction de pompe de circulation de la pompe de circulation/pompe de liquide de lavage (7).

2. Dispositif selon la revendication 1, **caractérisé en ce que** la partie de cuve (2) présente une ouverture de ventilation (4) pour la compensation de pression.

3. Dispositif selon la revendication 1, **caractérisé en ce qu'**une pompe de liquide de lavage et/ou une pompe de circulation (7) sont raccordées à la partie de cuve (2).

4. Dispositif selon la revendication 1, **caractérisé en ce que** la soupape (3) est commandable par l'intermédiaire du programme de lavage.

5. Procédé destiné à collecter l'eau usée dans des lave-vaisselle, notamment en utilisant un dispositif destiné à collecter l'eau usée dans des lave-vaisselle selon l'une quelconque des revendications 1 à 4, **caractérisé en ce que** l'eau usée s'accumule dans un pot de pompe (1) qui, par l'intermédiaire d'une soupape (3), est raccordé dans une section d'arrivée (5) à une partie de cuve (2) disposée en dessous, et **en ce que** cette soupape (3) est ouverte ou bloquée selon les besoins, de sorte que la soupape (3), après le détachement et le dépôt de restes d'aliments adhérant aux produits lavés, étant ouverte par l'intermédiaire d'effets de jets d'eau vers un puisard (6) dans le pot de pompe (1) et restant ouverte pendant un temps prédéterminé fixé dans le programme de lavage afin d'acheminer le puisard (6), notamment le puisard (6) chargé de restes d'aliments, du port de pompe (1) dans la partie de cuve (2), et la soupape (3) étant fermée après expiration du temps et une vidange ayant lieu par l'intermédiaire d'une fonction de vidange (fonction de vidange de liquide de lavage) d'une pompe de circulation/de liquide de lavage (7) et la soupape (3) étant ensuite de nouveau ouverte et une eau usée seulement moindrement chargée de restes d'aliments étant ramenée en retour dans le programme de lavage par la fonction de pompe de circulation de la pompe de circulation/pompe de liquide de lavage (7).
